# EUROPÄISCHE PATENTSCHRIFT

(11) **EP 1 747 604 B1**
(45) Veröffentlichungstag und Bekanntmachung des Hinweises auf die Patenterteilung: **05.03.2008**
(21) Anmeldenummer: 05741073.0
(22) Anmeldetag: 11.05.2005
(51) Int. Cl.: H01R 13/627, H01R 13/631, H01R 13/646

(54) **GEHÄUSEKUPPLER FÜR EINEN KOAXIALSTECKVERBINDER**
HOUSING COUPLER FOR A COAXIAL PLUG-IN CONNECTOR
SYSTEME D'ACCOUPLEMENT DE BOITIER POUR CONNECTEUR A FICHE COAXIAL

(30) Priorität: 17.05.2004 DE 202004007909 U
(43) Veröffentlichungstag der Anmeldung: 31.01.2007
(73) Patentinhaber: Rosenberger Hochfrequenztechnik GmbH & Co. KG, 83413 Fridolfing (DE)
(72) Erfinder: ROSENBERGER, Bernd, 84529 Tittmoning (DE); ENTSFELLNER, Christian, 83413 Fridolfing (DE)
(74) Vertreter: Zeitler, Giselher
(86) Internationale Anmeldenummer: PCT/EP2005/005091
(87) Internationale Veröffentlichungsnummer: WO 2005/114794

(56) Entgegenhaltungen:
- CH-A- 340 537
- GB-A- 1 199 104
- US-A- 5 074 809
- US-A- 5 176 533
- US-A- 5 746 619
- US-A1- 2002 019 161
- US-B1- 6 439 925

## Beschreibung

Die vorliegende Erfindung betrifft einen Koaxiaisteckverbinder, insbesondere vom N-Typ, mit einem zylinderförmigen, einen Außenleiter ausbildenden Gehäuse, welches ein koaxialkabelseitiges Ende und ein steckseitiges Ende aufweist, gemäß dem Oberbegriff des Anspruchs 1.

Koaxialsteckverbinder umfassen einen Koaxialstecker sowie einen koaxialen Gehäusekuppler, die zusammen gesteckt und miteinander verbundenen einen koaxialen Steckkontakt ergeben. Zur Verbindung von Stecker und Buchse bei Koaxialsteckverbindern vom so genannten N-Typ weist die Buchse an ihrem außen Umfang ein Gewinde auf. Der Stecker ist mit einer Überwurfhülse ausgestattet, die an ihrem inneren Umfang ebenfalls ein Gewinde aufweist. Zur Verbindung von N-Stecker und N-Buchse werden diese zusammen gesteckt und die Überwurfhülse des N-Steckers wird mit ihrem Innengewinde auf das Außengewinde der N-Buchse aufgeschraubt. Diese Art der Verbindung von Koaxialsteckverbindern vom N-Typ ist seit langem bekannt und bietet einen guten und sicheren HF-Kontakt zwischen Stecker und Buchse. Es wird jedoch häufig als nachteilig empfunden, dass zur Verbindung von Stecker und Buchse eine manuell und zeitlich relativ aufwändige Schraubaktion durchgeführt werden muss. Beispielsweise bei solchen Anwendungen, bei denen zahlreiche Koaxialsteckverbindungen von Stecker und Buchse hergestellt werden müssen summiert sich der manuelle und zeitliche Aufwand erheblich.

Ein Koaxialsteckverbinder gemäß dem Oberbegriff des Anspruchs 1 ist aus Dokument US-A-5746619 bekannt.

Der Erfindung liegt die Aufgabe zugrunde, einen Koaxialsteckverbinder bezüglich der Funktionen Öffnen und Schließen zu vereinfachen, wobei die Funktionssicherheit bzgl. der Übertragung von HF-Signalen voll erhalten bleiben soll.

Diese Aufgabe wird erfindungsgemäß durch einen Koaxialsteckverbinder der o.g. Art mit den in Anspruch 1 gekennzeichneten Merkmalen gelöst. Vorteilhafte Ausgestaltungen der Erfindung sind in den weiteren Ansprüchen beschrieben.

Bei einem Gehäusekuppler der o.g. Art ist es vorgesehen, dass an einer Innenwandung des Gehäuses benachbart zum steckseitigen Ende eine ringförmig umlaufende Nut ausgebildete ist.

Dies hat den Vorteil, dass an dem Gehäusekuppler wahlweisen ein Koaxialstecker mit einem in die Nut des Gehäuses passenden, elastisch federnden Rastteil befestigbar ist.

In einer bevorzugten Ausführungsform ist ein die Rastkante ausbildendes steckseitiges Ende der Nut 2,8 mm bis 3,0 mm, insbesondere 2,9 mm, von dem steckseitigen Ende des Gehäusekupplers beabstandet.

Zweckmäßigerweise weist das Gehäuse an seinem Außenumfang ein Gewinde zum Eingriff eines Innengewindes einer Überwurfhülse eines herkömmlichen Koaxialsteckers auf. Dadurch ist der Gehäusekuppler wahlweise auch mit einem herkömmlichen, normgemäßen Koaxialstecker mit Schraubverschluss verbindbar.

Bei einem Koaxialsteckverbinder der o.g. Art ist es erfindungsgemäß vorgesehen, dass der Gehäusekuppler wie zuvor beschrieben ausgebildet ist.

Dies hat den Vorteil, dass die Koaxialsteckverbindung einfach, schnell und funktionssicher geschlossen und wieder gelöst werden kann, ohne dass Schraubverbindungen betätigt werden müssen.

In einer bevorzugten Ausführungsform umfasst der Koaxialstecker ein einen Außenleiter ausbildendes zylinderförmiges Außenleitergehäuseteil, welches ein steckseitiges Ende und ein koaxialkabelseitiges Ende aufweist, wobei eine das Außenleitergehäuseteil umgreifende Rasthülse vorgesehen ist, welche bezüglich des Außenleitergehäuseteiles axial verschiebbar ist. Es ist eine Feder vorgesehen, welche sich mit ihrem einen Ende an dem Außenleitergehäuseteil und mit ihrem anderen Ende an der Rasthülse derart abstützt, dass die Rasthülse in Richtung des koaxialkabelseitigen Endes des Außenleitergehäuseteiles vorgespannt ist. Die Rasthülse ist an ihrem steckseitigen Ende mit axialen Schlitzen ausgebildet, sodass elastisch federnde Rastzungen ausgebildet sind, wobei diese Rastzungen an ihrem steckseitigen Ende jeweils eine sich radial nach außen erhebende Rastkante zum Einrasten in die Rastkante der Nut des Gehäusekupplers aufweisen. Es ist ferner eine Entriegelungshülse vorgesehen, welche die Rasthülse umgibt und axial bezüglich der Rasthülse verschiebbar ist, wobei die Rasthülse eine sich radial nach außen erhebende und in Richtung des koaxialkabelseitigen Endes ansteigende Rampe aufweist, die mit einer entsprechend abgeschrägten Nut an einer Innenseite der Entriegelungshülse derart zusammenwirkt, dass ein Verschieben der Entriegelungshülse relativ zur Rasthülse in Richtung des koaxialkabelseitigen Endes ein radiales nach innen biegen der Rastzungen der Rasthülse bewirkt.

Zweckmäßigerweise ist an dem koaxialkabelseitigen Ende des Außenleitergehäuseteiles ein Anschlag für die Rasthülse ausgebildete, welcher eine axiale Bewegung der Rasthülse in Richtung des koaxialkabelseitigen Endes des Außenleitergehäuseteiles begrenzt.

Die Erfindung wird im Folgenden anhand der Zeichnung näher erläutert. Diese zeigt in:
- Fig. 1: eine bevorzugte Ausführungsform eines erfindungsgemäßen Gehäusekupplers in teilweise geschnittener Seitenansicht,
- Fig. 2: einen zu dem Gehäusekuppler gemäß Fig. 1 passenden Koaxialstecker in Schnittansicht und
- Fig. 3: den Gehäusekuppler gemäß Fig. 1 sowie den Koaxialstecker gemäß Fig. 2 in zusammen gesteckten Zustand in Schnittansicht.

Fig. 1 zeigt eine bevorzugte Ausführungsform eines erfindungsgemäß ausgebildeten Gehäusekupplers 100 vom N-Typ für einen Koaxialsteckverbinder mit einem zylinderförmigen, einen Außenleiter ausbildenden Gehäuse 10, welches ein koaxialkabelseitiges Ende 12, ein steckseitiges Ende 14 sowie auf seinem Außenumfang ein Außengewinde 16 aufweist. Der Gehäusekuppler 100 umfasst ferner einen Innenleiter 18, ein Isolierteil 20, eine Löttülle 22, eine Sechskantmutter 24, eine Zahnscheibe 26 und einen O-Ring 28.

Dieser N-Gehäusekuppler 100 ist normgemäß ausgebildet, mit folgender Ausnahme: Am steckseitigen Ende 14 ist am Innenumfang des Gehäuses 10 eine Rastkante 30 mittels einer ringförmig umlaufenden Nut 34 an einer Innenseite des Gehäuses 10 ausgebildet. Diese Nut 34 ist durch spanabhebende Bearbeitung des normgemäßen Innenumfangs des Gehäuses 10 am steckseitigen Ende 14 ausgebildet. Diese von der Norm abweichende Ausbildung des Innenumfangs des Gehäuses 10 am steckseitigen Ende 14 ist derart ausgebildet, dass die Funktionen bei Aufstecken eines herkömmlichen Koaxialsteckers mit Überwurfhülse in keiner Weise beeinträchtigt ist, sodass auch an dem in Fig. 1 abgebildeten Gehäusekuppler ein normgemäßer N-Koaxialstecker mit Überwurfhülse mit Innengewinde befestigt werden kann.

Durch die erfindungsgemäße Ausbildung des Gehäusekupplers 100 ist es zusätzlich möglich, einen speziell ausgebildeten Koaxialstecker in der Art eines schnellen Verschlusses aufzustecken. Dieser spezielle Koaxialstecker weist ein Rastelement auf, welches hinter die Rastkante 34 eingreift und zusammenwirkend mit der Rastkante 34 eine mechanisch feste Verbindung zwischen dem Gehäusekuppler und dem Koaxialstecker herstellt.

Ein derartiger, speziell ausgebildeter Koaxialstecker 200 ist beispielhaft in Fig. 2 dargestellt und umfasst ein einen Außenleiter ausbildendes zylinderförmiges Außenleitergehäuseteil 36, einen Innenleiter 38, ein Isolierteil 40, eine Rasthülse 42, eine Entriegelungshülse 44 und einen Pressring 46. Das Außenleitergehäuseteil 36 weist ein steckseitiges Ende 48 und ein koaxialkabelseitiges Ende 50 auf. Die Rasthülse 42 umgreift das Außenleitergehäuseteil 36. Es ist eine Feder 52 vorgesehen, welche sich mit ihrem einen Ende an dem Außenleitergehäuseteil 36 und mit ihrem anderen Ende an der Rasthülse 42 derart abstützt, dass die Rasthülse 42 in Richtung des koaxialkabelseitigen Endes 50 des Außenleitergehäuseteiles 36 vorgespannt ist. An dem koaxialkabelseitigen Ende 50 des Außenleitergehäuseteiles 36 ist ein Anschlag für die Rasthülse 42 in Form des Pressrings 46 ausgebildete, welcher eine axiale Bewegung der Rasthülse 42 in Richtung des koaxialkabelseitigen Endes 50 des Außenleitergehäuseteiles 36 begrenzt. Die Rasthülse 42 ist an ihrem steckseitigen Ende 48 mit axialen Schlitzen ausgebildet, sodass elastisch federnde Rastzungen 54.ausgebildet sind. Diese Rastzungen 54 weisen an ihrem steckseitigen Ende jeweils eine sich radial nach außen erhebende Rastkante 56 auf. Die Entriegelungshülse 44 umgibt die Rasthülse 42 und ist axial bezüglich der Rasthülse 42 verschiebbar. Die Rasthülse 42 weist eine sich radial nach außen erhebende und in Richtung des koaxialkabelseitigen Endes 50 ansteigende Rampe 58 auf, die mit einer entsprechend abgeschrägten Nut 60 an einer Innenseite der Entriegelungshülse 44 derart zusammenwirkt, dass ein Verschieben der Entriegelungshülse 44 relativ zur Rasthülse 42 in Richtung des koaxialkabelseitigen Endes 50 ein radiales nach innen Biegen der Rastzungen 54 der Rasthülse 42 bewirkt.

Fig. 3 veranschaulicht die Funktionsweise des Verriegelungsmechanismus zwischen Gehäusekuppler 100 und Koaxialstecker 200, wobei funktionsgleiche Teile mit gleichen Bezugsziffern wie in den Figuren 1 und 2 bezeichnet sind, sodass zu deren Erläuterung auf die obige Beschreibung der Figuren 1 und 2 verwiesen wird. In eingestecktem Zustand greift die Rastzungen 54 mit der Rastkante 56 hinter die Rastkante 34 der Nut 34 ein. Hierdurch ist eine verriegelnde Halterung zwischen den Gehäusekuppler 100 und dem Koaxialstecker 200 hergestellt, ohne dass dafür eine Schraubverbindung hergestellt werden muss. Stattdessen ist der Koaxialstecker 200 lediglich auf den Gehäusekuppler 100 aufzuschieben. Durch eine rampenförmige Ausbildung der Rastkante 56 gleitet diese automatisch an der Rastkante 30 vorbei, wobei die Rastzungen 44 elastisch radial nach innen gebogen werden, und in die Nut 34 hinein. Zum wieder Lösen dieser mechanischen Rastverbindung dient die Entriegelungshülse 44. Hierzu wird die Entriegelungshülse 44 relativ zur Rasthülse 42, beziehungsweise dem Außenleitergehäuseteil 36, axial in Richtung des koaxialkabelseitigen Endes 50 des Koaxialsteckers 200 verschoben. Hierdurch gleitet die abgeschrägte Nut 60 über die Rampe 58 der Rasthülse 42, wodurch die Rastzungen 54 radial nach innen gebogen werden. Dies führt dazu, dass die Rastkante 56 von dem Eingriff mit der Rastnase 30 gelöst wird, sodass Der Koaxialstecker 200 aus dem Gehäusekuppler 100 herausgezogen werden kann.

Der zu dem erfindungsgemäß ausgebildeten Gehäusekuppler 100 passende Koaxialstecker 200 ist wie folgt ausgebildet:

Koaxialstecker 200 für einen Koaxialsteckverbinder, insbesondere vom N-Typ, wobei der Koaxialstecker 200 ein einen Außenleiter ausbildendes zylinderförmiges Außenleitergehäuseteil 36, welches ein steckseitiges Ende 48 und ein koaxialkabelseitiges Ende 50 aufweist, umfasst, dadurch gekennzeichnet, dass eine das Außenleitergehäuseteil 36 umgreifende Rasthülse 42 vorgesehen ist, welche bezüglich des Außenleitergehäuseteiles 36 axial verschiebbar ist, dass eine Feder 52 vorgesehen ist, welche sich mit ihrem einen Ende an dem Außenleitergehäuseteil 36 und mit ihrem anderen Ende an der Rasthülse 42 derart abstützt, dass die Rasthülse 42 in Richtung des koaxialkabelseitigen Endes 50 des Außenleitergehäuseteiles 36 vorgespannt ist, dass die Rasthülse 42 an ihrem steckseitigen Ende 48 mit axialen Schlitzen ausgebildet ist, sodass elastisch federnde Rastzungen 54 ausgebildet sind, wobei diese Rastzungen 54 an ihrem steckseitigen Ende jeweils eine sich radial nach außen erhebende Rastkante 56 aufweisen, und dass eine Entriegelungshülse 44 vorgesehen ist, welche die Rasthülse 42 umgibt und axial bezüglich der Rasthülse 42 verschiebbar ist, wobei die Rasthülse 42 eine sich radial nach außen erhebende und in Richtung des koaxialkabelseitigen Endes 50 ansteigende Rampe 58 aufweist, die mit einer entsprechend abgeschrägten Nut 60 an einer Innenseite der Entriegelungshülse 44 derart zusammenwirkt, dass ein Verschieben der Entriegelungshülse 44 relativ zur Rasthülse 42 in Richtung des koaxialkabelseitigen Endes 50 ein radiales nach innen biegen der Rastzungen 54 der Rasthülse 42 bewirkt.

Koaxialsteckverbinder 200 wie im vorangegangenen Absatz beschrieben, dadurch gekennzeichnet, dass an dem koaxialkabelseitigen Ende 50 des Außenleitergehäuseteiles 36 ein Anschlag 46 für die Rasthülse 42 ausgebildete ist, welcher eine axiale Bewegung der Rasthülse 42 in Richtung des koaxialkabelseitigen Endes 50 des Außenleitergehäuseteiles 36 begrenzt.

## Patentansprüche

1. Koaxialsteckverbinder (100, 200) mit einem Koaxialstecker (200) und einem Gehäusekuppler (100), insbesondere vom N-Typ, wobei der Gehäusekuppler (100) ein zylinderförmiges, einen Außenleiter ausbildendes Gehäuse (10) mit einem koaxialkabelseitigen Ende (12) und einem steckseitigen Ende (14) ausweist, wobei an einer Innenwandung des Gehäuses (10) benachbart zum steckseitigen Ende (14) eine ringförmig umlaufende Nut (34) ausgebildete ist, die eine Rastkante (30) ausbildet, wobei der Koaxialstecker (200) ein einen Außenleiter ausbildendes zylinderförmiges Außenleitergehäuseteil (36), welches ein steckseitiges Ende (48) und ein koaxialkabelseitiges Ende (50) aufweist, umfasst,
**dadurch gekennzeichnet,**
**dass** der Koaxialstecker (200) eine das Außenleitergehäuseteil (36) umgreifende Rasthülse (42) aufweist, welche bezüglich des Außenleitergehäuseteiles (36) axial verschiebbar ist,
**dass** eine Feder (52) vorgesehen ist, welche sich mit ihrem einen Ende an dem Außenleitergehäuseteil (36) und mit ihrem anderen Ende an der Rasthütse (42) derart abstützt, dass die Rasthülse (42) in Richtung des koaxialkabelseitigen Endes (50) des Außenleitergehäuseteiles (36) vorgespannt ist,
**dass** die Rasthülse (42) an ihrem steckseitigen Ende (48) mit axialen Schlitzen ausgebildet ist, sodass elastisch federnde Rastzungen (54) ausgebildet sind, wobei diese Rastzungen (54) an ihrem steckseitigen Ende jeweils eine sich radial nach außen erhebende Rastkante (56) zum Einrasten in die Rastkante (30) der Nut (34) des Gehäusekupplers (100) aufweisen, und
**dass** eine Entriegelungshülse (44) vorgesehen ist, welche die Rasthülse (42) umgibt und axial bezüglich der Rasthülse (42) verschiebbar ist, wobei die Rasthülse (42) eine sich radial nach außen erhebende und in Richtung des koaxialkabelseitigen Endes (50) ansteigende Rampe (58) aufweist, die mit einer entsprechend abgeschrägten Nut (60) an einer Innenseite der Entriegelungshülse (44) derart zusammenwirkt, dass ein Verschieben der Entriegelungshülse (44) relativ zur Rasthülse (42) in Richtung des koaxialkabelseitigen Endes (50) ein radiales nach innen biegen der Rastzungen (54) der Rasthülse (42) bewirkt.

2. Koaxialsteckverbinder (100, 200) nach Anspruch 1, **dadurch gekennzeichnet, dass** ein die Rastkante (30) ausbildendes steckseitiges Ende der Nut (34) 2,8 mm bis 3,0 mm, insbesondere 2,9 mm, von dem steckseitigen Ende (14) des Gehäusekupplers (100) beabstandet ist.

3. Koaxialsteckverbinder (100, 200) nach Anspruch 1 oder 2, **dadurch gekennzeichnet, dass** das Gehäuse (10) an seinem Außenumfang ein Gewinde (16) zum Eingriff eines Innengewindes einer Überwurfhülse eines herkömmlichen Koaxialsteckers aufweist.

4. Koaxialsteckverbinder (100, 200) nach wenigstens einem der vorhergehenden Ansprüche, **dadurch gekennzeichnet, dass** an dem koaxialkabelseitigen Ende (50) des Außenleitergehäuseteiles (36) ein Anschlag (46) für die Rasthülse (42) ausgebildete ist, welcher eine axiale Bewegung der Rasthülse (42) in Richtung des koaxialkabelseitigen Endes (50) des Außenleitergehäuseteiles (36) begrenzt.

## Claims

1. Co-axial plug and socket connector (100, 200) having a co-axial plug (200) and a bulkhead socket (100), particularly of the N type, wherein the bulkhead socket (100) has a cylindrical shell (10) which forms an outer conductor and has a co-axial cable end (12) and a mating end (14), there being formed in an inside wall of the shell (10), adjacent the mating end (14), a groove (34) which extends round in an annular shape and which forms a latching edge (30), the co-axial plug (200) comprising a cylindrical outer-conductor part (36) of its shell which forms an outer conductor and which has a mating end (48) and a co-axial cable end (50), **characterised in that** the co-axial plug (200) has a latching sleeve (42) which fits round the outer-conductor part (36) of the shell and which is axially displaceable relative to the outer-conductor part (36) of the shell, **in that** a spring (52) is provided which is supported by one of its ends against the outer-conductor part (36) of the shell and by its other end against the latching sleeve (42), in such a way that the latching sleeve (42) is pre-loaded in the direction of the co-axial cable end (50) of the outer-conductor part (36) of the shell, **in that** the latching sleeve (42) is formed to have axial slots at its mating end (48) so that elastically resilient latching tongues (54) are formed, said latching tongues (54) each having, at their mating ends, a latching edge (56) which extends upwards in a radially outward direction, to latch onto the latching edge (30) of the groove (34) in the bulkhead socket (100), and **in that** an unlocking sleeve (44) is provided which surrounds the latching sleeve (42) and is displaceable axially relative to the latching sleeve (42), the latching sleeve (42) having a ramp (58) which extends upwards in a radially outward direction and which slopes up in the direction of the co-axial cable end (50), which ramp (58) co-operates with a correspondingly bevelled groove (60) in an inside face of the unlocking sleeve (44) in such a way that displacement of the unlocking sleeve (44) relative to the latching sleeve (42) in the direction of the co-axial cable end (50) causes the latching tongues (54) of the latching sleeve (42) to bend inwards radially.

2. Co-axial plug and socket connector (100, 200) according to claim 1, **characterised in that** a mating end of the groove (34), which mating end forms the latching edge (30), is spaced 2.8 mm to 3 mm, and in particular 2.9 mm, away from the mating end (14) of the bulkhead socket (100).

3. Co-axial plug and socket connector (100, 200) according to claim 1 or 2, **characterised in that** the shell (10) has on its outer circumference a thread (16) to engage with an inside thread in a union nut belonging to a conventional co-axial plug.

4. Co-axial plug and socket connector (100, 200) according to at least one of the foregoing claims, **characterised in that** there is formed, at the co-axial cable end (50) of the outer-conductor part (36) of the shell, a stop (46) for the latching sleeve (42), which stop (46) sets a limit for axial movement of the latching sleeve (42) in the direction of the co-axial cable end (50) of the outer-conductor part (36) of the shell.

## Revendications

1. Connecteur à fiche coaxial (100, 200) comprenant une fiche coaxiale (200) et un boîtier de couplage femelle (100), en particulier du type N, le boîtier de couplage femelle (10) comprenant un boîtier de forme cylindrique (10) formant un conducteur extérieur avec une extrémité (12) côté câble coaxial et une extrémité (14) côté fiche, dans lequel une gorge annulaire périphérique (34) est formée sur une paroi intérieure du boîtier (10) au voisinage de l'extrémité (14) côté fiche, gorge annulaire qui forme une arête d'enclenchement (30), la fiche coaxiale (200) comprenant une partie de boîtier conductrice extérieure (36) de forme cylindrique formant un conducteur extérieur, qui présente une extrémité (48) côté fiche et une extrémité (50) côté câble coaxial,
**caractérisé en ce que**
la fiche coaxiale (200) comprend une douille d'enclenchement (42) qui entoure la partie de boîtier conductrice extérieure (36) et qui est déplaçable axialement par rapport à la partie de boîtier conductrice extérieure (36),
il est prévu un ressort (52) qui s'appuie par l'une de ses extrémités contre la partie de boîtier conductrice extérieure (36) et par son autre extrémité contre la douille d'enclenchement (42) de telle façon que la douille d'enclenchement (42) est précontrainte en direction de l'extrémité côté câble coaxial (50) de la partie de boîtier conductrice extérieure (36),
la douille d'enclenchement (42) est réalisée à son extrémité côté fiche (48) avec des fentes axiales, de sorte que cela réalise des languettes d'enclenchement élastiques (54) à effet ressort, lesdites languettes d'enclenchement (54) présentant à leur extrémité côté fiche une arête d'enclenchement respective (56) en surélévation radiale vers l'extérieur, destinée à s'enclencher dans l'arête d'enclenchement (30) de la gorge (34) du boîtier de couplage (100), et
il est prévu une douille de déverrouillage (44) qui entoure la douille d'enclenchement (42) et qui est déplaçable axialement par rapport à la douille d'enclenchement (42), la douille d'enclenchement (42) comportant une rampe (58) en surélévation radiale vers l'extérieur et montant en direction de l'extrémité côté câble coaxial (50), ladite rampe coopérant avec une gorge (60) biseautée de manière correspondante sur une face intérieure de la douille de déverrouillage (44) de telle façon qu'un déplacement de la douille de déverrouillage (44) par rapport à la douille d'enclenchement (42) en direction de l'extrémité côté câble coaxial (50) entraîne une flexion radiale vers l'intérieur des languettes d'enclenchement (54) de la douille d'enclenchement (42).

2. Connecteur à fiche coaxial (100, 200) selon la revendication 1, **caractérisé en ce qu'**une extrémité côté fiche de la gorge (34), qui réalise l'arête d'enclenchement (30) est écartée de 2,8 mm à 3,0 mm, en particulier de 2,9 mm, de l'extrémité côté fiche (14) du boîtier de couplage (100).

3. Connecteur à fiche coaxial (100, 200) selon la revendication 1 ou 2, **caractérisé en ce que** le boîtier (10) présente à sa périphérie extérieure un filetage (16) destiné à venir s'engager dans un taraudage d'une douille-raccord d'une fiche coaxiale classique.

4. Connecteur à fiche coaxial (100, 200) selon l'une au moins des revendications précédentes, **caractérisé en ce qu'**il est prévu une butée (46) pour la douille d'enclenchement (42), réalisée à l'extrémité côté câble coaxial (50) de la partie de boîtier conductrice extérieure (36), ladite butée limitant un mouvement axial de la douille d'enclenchement (42) en direction de l'extrémité côté câble coaxial (50) de la partie de boîtier conductrice extérieure (36).
